# EUROPÄISCHE PATENTANMELDUNG

(11) **EP 1 253 264 A1**
(43) Veröffentlichungstag der Anmeldung: **30.10.2002**
(21) Anmeldenummer: 01810418.2
(22) Anmeldetag: 27.04.2001
(51) Int. Cl.: E04H 1/02

(54) **Gebäude**

(71) Anmelder: Grundisch, Markus, 3780 Gstaad (CH)
(72) Erfinder: Grundisch, Markus, 3780 Gstaad (CH)
(74) Vertreter: Seehof, Michel

(57) **Zusammenfassung**

Das Gebäude weist einen als Lichthof (2, D) ausgebildeten, vieleckigen oder kreisförmigen Innenhof auf, um den Räume (6-13; 17-24; 26; B) eines Geschosses angeordnet sind, die im wesentlichen ein in sich geschlossenes Vieleck oder einen im wesntlichen in sich geschlossenen Kreis bilden, wobei sowohl der Lichthof als auch die Räume eines Geschosses wesentlich in sich geschlossen sind. Der Lichthof enthält die Treppen (3) zu den Geschossen. Der oben von einer Lichtkuppel abgeschlossene Lichthof ergibt eine gute Belichtung des Hauses und die Anordnung der Räume um den Lichthof bringt eine rationelle Ausnutzung der Wohnfläche.

## Beschreibung

Die vorliegende Erfindung bezieht sich auf ein Gebäude mit mehreren Räumen, gemäss Oberbegriff von Patentanspruch 1. Es gibt eine sehr grosse Anzahl von Gebäuden mit verschiedenen Räumen, ein- oder mehrstöckige Gebäude und solche, die einen Innenhof besitzen. Bei Gebäuden mit bewohnten Räumen und einem Innenhof ist der Innenhof in der Regel offen und vom Erdgeschoss her mit den umgebenden Räumen verbunden.

Es ist von diesem bekannten Stand der Technik ausgehend Aufgabe der vorliegenden Erfindung, ein Gebäude anzugeben, das eine bessere Raumaufteilung und ein besseres Wohnklima bietet. Diese Aufgabe wird mit dem Gebäude gemäss Patentanspruch 1 gelöst.

Die Erfindung wird anhand von Zeichnungen eines Ausführungsbeispiels näher erläutert.
- Fig. 1: zeigt eine Seitenansicht eines erfindungsgemässen Hauses,
- Fig. 2: zeigt einen Schnitt gemäss II/II in Figur 1,
- Fig. 3: zeigt das Erdgeschoss und
- Fig. 4: das Obergeschoss des erfindungsgemässen Hauses, und
- Fig. 5: zeigt schematisch die verschiedenen nebeneinander und übereinander angeordneten Raumelemente.

Aus den Zeichnungen ergibt sich der prinzipielle Aufbau des erfindungsgemässen Gebäudes. Man erkennt, ausgehend von den Figuren 3, 4 oder 5, dass das Haus aus Elementen aufgebaut ist, das aus regelmässigen Vielecken, hier aus Achtecken besteht. Das Haus 1 enthält einen 8-eckigen Lichthof 2, von welchem Treppen 3 in das Obergeschoss führen, und der einen ebenfalls 8-eckigen Freiraum 4 besitzt, der beispielsweise einen ebenfalls 8-eckigen Brunnen 5 aufweist. Die Treppe muss nicht notwendigerweise nur vom Lichthof aus gehen, sie kann auch aussen angebracht sein.

Um den 8-eckigen Lichthof sind acht Segmente 6 bis 13 angeordnet, wobei diese Segmente mittels Wände unterteilt sein können und beispielsweise Segment 10 als Eingangssegment ausgebildet ist, mit einer Aussen- und einer Innentüre 14 und 15. Wichtig dabei ist, dass jedes Segment, unabhängig von der Wandstärke zwischen den Segmenten, einen gleichen Grundriss aufweist. In diesem Ausführungsbeispiel ist eine von sehr vielen Möglichkeiten aufgezeichnet, wie man sich eine Möblierung vorstellen könnte. Je nach vorgesehener Benutzung ist es nicht unbedingt erforderlich, dass vom Lichthof jedes einzelne Segment erreichbar ist, wie dies beispielsweise mit Segment 6 angedeutet ist. Selbstverständlich können auch die einzelnen Segmente untereinander beliebig verbunden sein.

In Fig. 3 ist angedeutet, dass um die Wohnsegmente ein ebenfalls 8-eckiger Gehbereich 16 angeordnet ist, wie dies auch aus Fig. 1 oder Fig. 2 hervorgeht.

Das Obergeschoss ist ähnlich dem Erdgeschoss angeordnet, wobei sich vom Lichthof 2 aus ebenfalls acht Segmente 17 - 24 befinden. Diese Segmente können auch beliebig möbliert, untereinander verbunden oder getrennt sein. Wichtig ist auch hier, dass sämtliche Segmente vom Lichthof aus erreichbar sind. Den Segmenten 17 - 24 schliesst sich ein umlaufender, ebenfalls 8-eckiger Balkon 25 an, der von beliebigen Segmenten aus betretbar ist. Während die Segmente einerseits und der 8-eckige Lichthof andererseits für sich abgeschlossene Bauvolumina ergeben, ist der Balkon 25 ausserhalb angeordnet, wobei es selbstverständlich auch möglich wäre, diesen Balkon zu verglasen oder sonstwie gegenüber aussen abzuschliessen.

Wie insbesondere aus Fig. 2 hervorgeht, schliesst sich dem Obergeschoss ein Dachgeschoss 26 an, das ebenfalls den 8-eckigen Lichtschacht 2 aufweist sowie darum angeordnete acht Segmente, die als Isolation oder Stauraum oder dergleichen verwendet werden können. Aus Fig. 2 geht ferner hervor, dass der Lichtschacht 2 vom innen gelegenen Freiraum 4 durch Geländer 27 geschützt ist, um ein Hineinfallen zu vermeiden.

Nach oben wird das Haus durch ein ebenfalls 8-eckiges Dach 28 abgeschlossen, in dessen Mitte eine ebenfalls 8-eckige Lichtkuppel 29 angeordnet ist, die das zur Beleuchtung des Lichthofes und des Freiraumes nötige Licht durchlässt. Bei Verwendung von Oberlichtern 30, siehe Figuren 3 und 4, wird das Licht der Lichtkuppel auch zur Beleuchtung der Räume verwendet.

In Fig. 5 ist nochmals schematisch das Konzept eines erfindungsgemässen Hauses zusammengefasst. Man erkennt den äusseren Bereich A, der ein Balkon 25 oder einen Gehbereich 16 umfassen kann, den ein- oder mehrstöckigen Wohnbereich B, der das Eingangssegment 10 umfasst, den Lichthof C, der die Treppen 3 umfasst und den Freiraum D, der beispielsweise den Brunnen 5 umfasst. Der Wohnbereich B sowie der Aussenbereich A wird vom Dach 28 überdeckt, während der Lichthof nach oben durch die lichtdurchlässige Lichtkuppel 29 abgeschlossen ist. Das Dach muss sich nicht über den ganzen Bereich der Balkone und der Gehwege zu erstrecken.

In den Zeichnungen ist das Haus auf einer 8-eckigen Form aufgebaut, doch ist es selbstverständlich, dass ein solcher Aufbau prinzipiell auch mit anderen Vielecken, z. B. sechseckigen, möglich ist oder, extrapoliert, mit kreisförmigen Elementen möglich ist, wobei kreisförmige oder kreissegmentförmige Wohnräume Probleme bezüglich Möblierung stellen können, doch sind runde Häuser an sich bekannt.

Wichtig ist zu erkennen, dass einerseits der Wohnbereich B, der ein- oder mehrstöckig sein kann, und andererseits der Lichthof C, der die Treppen umfassen kann, in sich geschlossene Volumina darstellen, während sich der Aussenbereich A, sei es ein Balkon oder ein Gehbereich, ausserhalb befindet und nicht notwendigerweise um das ganze Gebäude herum angeordnet sein muss. Auch kann der Freiraum sowie der Brunnen im Innenhof entfallen und durch andere Elemente ersetzt werden.

Die Baumaterialien sowie die Wandstärken und die Isolationen spielen im Rahmen des Konzeptes des Hauses keine Rolle und es ist selbstverständlich, dass je nach Situation und Lage des Hauses verschiedene Materialien und Konstruktionen verwendet werden können.

## Patentansprüche

1. Gebäude, mit mehreren Räumen, die auf mindestens einem Geschoss angeordnet sind und einem Innenhof, **dadurch gekennzeichnet, dass** der als Lichthof (2, D) ausgebildete Innenhof ein Vieleck oder Kreis ist und die darum angeordneten Räume (6-13; 17-24; 26; B) eines Geschosses ein im wesentlichen in sich geschlossenes Vieleck oder einen im wesentlichen in sich geschlossenen Kreis bilden, wobei sowohl der Lichthof als auch die Räume eines Geschosses im wesentlichen in sich geschlossen sind.

2. Gebäude nach Anspruch 1, **dadurch gekennzeichnet, dass** der Lichthof (2, D) die zu den Geschossen führenden Treppen (3) enthält.

3. Gebäude nach Anspruch 1 oder 2, **dadurch gekennzeichnet, dass** der Lichthof (2, D) nach oben von einer lichtdurchlässigen Lichtkuppel (29) abgeschlossen ist.

4. Gebäude nach einem der Ansprüche 1 bis 3, **dadurch gekennzeichnet, dass** der Zugang zu den Räumen vom Lichthof her erfolgt.

5. Gebäude nach einem der Ansprüche 1 bis 4, **dadurch gekennzeichnet, dass** die Räume zum Lichthof hin Oberlichter (30) aufweisen.

6. Gebäude nach einem der Ansprüche 1 bis 5, **dadurch gekennzeichnet, dass** der Lichthof (2, D) einen Freiraum (4) enthält.

7. Gebäude nach einem der Ansprüche 1 bis 6, **dadurch gekennzeichnet, dass** um die Räume mindestens teilweise ein Balkon (25) oder ein Gehbereich (26) angeordnet ist.

8. Gebäude nach einem der Ansprüche 1 bis 7, **dadurch gekennzeichnet, dass** der Lichthof, der Freiraum, die Innenund die Aussenwände der Räume sowie das Dach und die Lichtkuppel 8-eckig sind.

9. Gebäude nach einem der Ansprüche 1 bis 8, **dadurch gekennzeichnet, dass** der Lichthof, der Freiraum, die Innenund die Aussenwände der Räume sowie das Dach und die Lichtkuppel sechs-oder vier-eckig sind.

10. Gebäude nach einem der Ansprüche 1 bis 9, **dadurch gekennzeichnet, dass** der Lichthof, der Freiraum, die Innenund die Aussenwände der Räume sowie das Dach und die Lichtkuppel kreisförmig sind.
